# EUROPÄISCHE PATENTSCHRIFT

(11) **EP 0 278 260 B1**
(45) Veröffentlichungstag und Bekanntmachung des Hinweises auf die Patenterteilung: **06.03.1991**
(21) Anmeldenummer: 88100660.5
(22) Anmeldetag: 19.01.1988
(51) Int. Cl.: D21D 5/02

(54) **Spuckstoffsortierer**
Screening apparatus
Dispositif de tamisage

(30) Priorität: 07.02.1987 DE 3703831
(43) Veröffentlichungstag der Anmeldung: 17.08.1988
(73) Patentinhaber: J.M. Voith GmbH, D-89522 Heidenheim (DE)
(72) Erfinder: Musselmann, Walter, D-7920 Heidenheim (DE); Kinzler, Herbert, D-7920 Heidenheim (DE); Rienecker, Reimund, D-7920 Heidenheim (DE)

(56) Entgegenhaltungen:
- EP-A- 0 025 310
- EP-A- 0 036 329
- FR-A- 1 448 814
- GB-A- 372 760
- US-A- 1 537 691
- US-A- 3 394 809
- US-A- 3 898 157

## Beschreibung

Die Erfindung betrifft einen Sortierapparat entsprechend dem Oberbegriff des Patentanspruchs 1. Ein solcher Apparat ist bekanntgeworden aus GB 372 760. Dabei wird die Fasersuspension drucklos durch drei konstruktiv und funktionell hintereinandergeschaltete Sortiereinheiten hindurchgesetzt. Die hierbei zwischen zwei einander benachbarten Sortiereinheiten vorgesehene Blende stellt eine gewisse Sperrung für den Durchfluß der Suspension von einem Siebraum in den nachgeschalteten dar, indem diese Blende eine Drosselwirkung ausübt. Eine feinfühlige Einflußnahme auf das Geschehen in den beiden einander benachbarten Sortiereinheiten ist hierdurch nicht möglich.

US-PS 3 898 157 offenbart eine Vorrichtung, bei der ebenfalls zwei Sortiereinheiten vorgesehen sind. Die gesamte Einrichtung steht dabei unter Druck. Bei dieser Einrichtung sind keinerlei Vorkehrungen dafür getroffen, Stoffsuspensionen bei unterschiedlichen Produktionsmengen und unterschiedlichen Störstoffgehalten einwandfrei zu verarbeiten.

Die in der letzten Stufe einer Sortierung (z.B. Sortierung von Altpapier) eingesetzte Maschine hat die Aufgabe, den Störstoff (Spuckstoff) vom brauchbaren Fasermaterial zu trennen. Der Trennvorgang muß so erfolgen, daß einerseits der Faserverlust möglichst gering ist, andererseits jedoch ein möglichst hoher Störstoff-Abscheidewirkungsgrad erreicht wird. Bekanntlich bestimmt ja die letzte Sortierstufe den Wirkungsgrad der gesamten Sortierung.

Bekannte Endstufensortierer sind z.B. Vibrationssortierer. Diese Maschinen erfordern bei den notwendigen Sieblochungen relativ große Siebflächen und hohe Stoffverdünnungen, um überhaupt einen einigermaßen zufriedenstellenden Sortiereffekt zu erreichen. Dazu sind die Siebe sehr verstopfungsanfällig.

In den letzten Jahren wurden daher Endstufensortierer entwickelt, die diese Vibrationssortierer ersetzen sollen, bei gleichzeitig möglichst hohem Auswurftrockengehalt, wie z.B. in DE-A 30 06 482 beschrieben. Von Nachteil bei dieser Maschine ist der nur auf mittlere Reinheitsansprüche beschränkte Einsatz und der für reine Sortieraufgaben relativ hohe Energiebedarf.

Ein weiterer neuer Endstufensortierer ist der Rejektsortierer gemäß DE-A 32 38 742. Es handelt sich bei dieser Maschine ebenfalls um einen reinen Sortierer. Bei sehr engen Löchern der Sortiersiebe ist der Stoffverlust oft beträchtlich.

Der Erfindung liegt die Aufgabe zugrunde, eine Sortiereinrichtung gemäß dem Oberbegriff des Hauptanspruches zu schaffen, die auch bei feinsten Siebperforierungen eine leichte Anpassung an unterschiedliche Produktionsmengen und an unterschiedliche Störstoffgehalte möglich macht, und die dabei die Faserverluste bei kontinuierlicher Betriebsweise der Einrichtung klein hält.

Diese Aufgabe wird erfindungsgemäß durch die kennzeichnenden Merkmale des Patentanspruchs 1 gelöst.

Durch den Überdruck im Siebraum der ersten Sortiereinheit kann mit relativ feiner Perforierung des dortigen Siebes und hohem Durchsatz bei gutem Sortierwirkungsgrad gearbeitet werden.

Es ergibt sich eine einfache Konstruktion mit guter Variationsmöglichkeit, z.B. auch durch die Anpassung der Blende.

Nachfolgend wird die Erfindung anhand Axial- und Querschnitten der in den Figuren dargestellter Ausführungsbeispiele erläutert.

Einander entsprechende Teile sind dabei in den verschiedenen Figuren mit dem gleichen Bezugszeichen, jedoch mit einem oder mehreren Beistrichen versehen, gekennzeichnet.

Der Sortierapparat besteht aus zwei konstruktiv und funktionell hintereinandergeschalteten Sortiereinheiten 40 und 50. Die erste Sortiereinheit 40 weist ein zylindrisches Sieb 8 auf, das einen ringförmigen Siebraum 1 umschließt, der zwischen dem Sieb 8 und einem trommelartigen Rotorteil 5 gebildet ist, das der ersten Sortiereinheit 40 zugeordnet ist. Der Einlaß 19 für die Suspension befindet sich am der zweiten Sortiereinheit 50 abgewandten Ende der ersten Sortiereinheit 40, und ein Auslaß aus dem das Sieb 8 umgebenden Gutstoffraum 2 ist mit 18 bezeichnet. In diesem Falle weist der Rotor Sortierelemente 16 in Form von Flügeln oder Foils auf, die eine gute Sortierwirkung hervorrufen. Der Antrieb des Rotors erfolgt über die Welle 27 und ist hier nicht dargestellt. Bei einem im wesentlichen gleichen Aufbau zeigt die zweite Sortiereinheit 50, bestehend aus äußerem Gutstoffraum 4, innerem, ringförmigem Siebraum 3 bzw. 3ʹ, zylindrischem Sieb 9 und Rotorteil 6 mit den Sortierelementen 17. Diese sind hier jedoch einfach als radiale Rippen ausgebildet. Der Siebraum ist hier drucklos und steht über sein Ende 3ʹ über Auslaß 31 frei mit der Atmosphäre in Verbindung. Das gleiche gilt für den Gutstoffraum 4, der über den Auslaß 21 frei mit der Atmosphäre in Verbindung steht. Zwischen den Siebräumen 1 und 3 ist eine Blende 11 zwischengeschaltet, die an dem Rotor einen Spalt 12 freiläßt und somit strömungsmäßig den Übergang zwischen den beiden Siebräumen beeinflußt. Hierdurch wird auch der Überdruck gegenüber der umgebenden Atmosphäre im Siebraum 1 aufrechterhalten. Der den Siebraum 1 bzw. Sieb 8 umgebende Gutstoffraum 2 ist durch ein Auslaßventil 30 am Auslaßstutzen 18 gegen die Atmosphäre abgeschottet und wird somit unter Überdruck stehend gehalten. Der Überdruck liegt vorzugsweise zwischen 0,4 und 1,6 bar.

Der Sortierapparat könnte entgegen der Darstellung mit horizontaler Rotorachse auch mit vertikaler Rotorachse angeordnet sein. Im dargestellten Falle ist wegen der Horizontalanordnung noch eine als Blende wirkende, schräg angeordnete Ringscheibe 7 im zweiten Siebraum 3 vorgesehen. Sie führt zu einem gewissen Stau im ersten Teil des Siebraumes 3, so daß nur allmählich der Spuckstoff in den nachgeschalteten Teil des Siebraumes 3 übertritt. Durch das zugeführte Verdünnungswasser wird hierdurch gewährleistet, daß möglichst viele Fasern noch ausgewaschen und wiedergewonnen werden.

Die Blende 11 ist in einem Blendengehäuse 13 untergebracht und kann auch als verstellbare Irisblende ausgebildet sein. Hierdurch ist eine Anpassung der Strömungsverhältnisse beim Übertritt vom ersten Siebraum 1 zum zweiten Siebraum 3 auch während des Betriebes möglich. Dies hat seine besondere Bedeutung, wenn stark unterschiedliche Stoffarten, z.B. verschiedene Altpapiersorten, verwendet werden.

Durch einen Stauring 34 am dem Spuckstoffabzug 31 benachbarten Ende des Siebraumes 3ʹ wird ein zu schnelles Hindurchtreten der Suspension durch diesen Siebraum verhindert. Hierdurch bleibt genügend Zeit, daß die hier befindliche, stark mit Verunreinigungen durchsetzte Suspension entwässert wird, so daß der Spuckstoff mit hoher Konsistenz von z.B. 15, 20 oder mehr % aus dem Spuckstoffauslaß 31 abgehen kann.

Es ergeben sich auf diese Weise praktisch drei Zonen, wie in Figur 2 mit den Großbuchstaben A, B und C angedeutet. Dabei betrifft die erste Zone A einen reinen Sortierteil mit dem Rotor 5 bzw. 5ʹ (gleiche bzw. ähnlich wirkende Teile werden in den laufenden Figuren jeweils mit den gleichen Bezugszeichen, jedoch mit Beistrichen versehen, gekennzeichnet), daran schließt sich eine Waschzone B an, die in Fig. 1 dem Siebraum 3 entspricht, die getrennt ist durch Stauring 7 bzw. 7ʹ von einer dritten Zone C, die als Entwässerungszone wirkt.

Dabei werden folgende Durchmesserverhältnisse bevorzugt: Innendurchmesser d₁ der Blende 11 beträgt im Verhältnis zum Durchmesser der Siebe 8 bzw. 8ʹ und 9 bzw. 9ʹ _ gleiche Durchmesser vorausgesetzt _ d₁/D gleich 0,3 bis 0,7. Die Innendurchmesser der Stauringe 7 bzw. 7ʹ und 34 d₂ bzw. d₃ zum Siebdurchmesser betragen d₂/D gleich d₃/D gleich 0,4 bis 0,8. Der Neigungswinkel y der Stauringe 7, 7ʹ und 34 gegen die Rotorachse beträgt mindestens 75°, vorzugsweise zwischen 80 und 83°.

Die Geschwindigkeit der Rotorflügel oder -elemente radial außen beträgt zwischen 10 und 25 m/s.

Der Sortierapparat soll für die Endstufensortierung (sogenannte Reject-Sortierung) verwendet werden, und erfordert daher relativ feine Sieböffnungen. Für mittelfeine Sortierung kämen Lochdurchmesser des Siebes 8 bzw. 8ʹ zwischen 0,8 und 2,6 mm Durchmesser in Frage, für relativ sehr feine Sortieraufgaben Lochungen in Form von Schlitzen zwischen 0,15 und 0,8 mm. Für den Siebkorb 9 bzw. 9ʹ des zweiten Siebraumes würden in diesem Fall die Schlitzweiten zwischen 0,15 und 0,5 mm betragen.

Die Wahl der Lochdurchmesser bzw. die Wahl von Löchern oder Schlitzen hängt natürlich von dem zu sortierenden Altpapier, bzw. dessen Verschmutzungsgrad und Art der Verschmutzungen ab. Man kann sagen, daß die Lochweiten für relativ feine Sortieraufgaben in Form von runden Löchern Durchmesser zwischen 0,6 und 1,4 mm aufweisen können.

Es ist durch entsprechende Wahl des Blendenquerschnitts (12 siehe Fig. 1) der Blende 11 einerseits und des Auslaufsdrucks (Gegendruck) aus dem ersten Gutstoffraum 2 (siehe Ventil oder Schieber 30 am Stutzen 18 der Fig. 1) eine leichte Anpassung an unterschiedliche Produktionsmengen und Störstoffgehalte möglich. So kann z.B. bei kleiner Durchsatzmenge der Gegendruck im Auslauf (18) erhöht oder der Blendendurchsatzquerschnitt vergrößert werden, um genügenden Schmutzabzug über den zweiten Sortierteil 50, 50ʹ zu erreichen.

Grundsätzlich bewirkt der durch die Blende mögliche Druckaufbau im ersten Sortierteil 40, 40ʹ hohen Durchsatz und der Druckaufbau ermöglicht den Einsatz von Sieben mit feinsten Perforationen, wie im Text angegeben.

Die Zugabe von Verdünnungswasser kann vorzugsweise mittels schräg, etwa in tangentialer Richtung an den Siebkorb 9 bzw. 9ʹ im Bereich der Waschzone B angeschlossenen Leitungen 26 erfolgen. Man kann hier zusätzliche Maßnahmen treffen, um zu verhindern, daß das Verdünnungswasser zu schnell aus dem dortigen Siebraum heraustritt. Dies kann z.B. ein als Sperrblech dienender, ungelochter Bereich 25 des Siebkorbes 9 bzw. 9ʹ sein (siehe Figur 2). Dies ist auch noch im querschnitt B-B der Fig. 2 dargestellt.

Man kann auch entsprechend Fig. 3 ein zusätzliches Staublech 14 in Form eines Troges unterhalb des Siebes 9 bzw. 9ʹ in diesem Bereich B anbringen. Dadurch entsteht ein Stauraum 14ʹ in diesem Bereich unterhalb des Siebkorbes 9 bzw. 9ʹ, der ein zu schnelles Austreten der Verdünnungsflüssigkeit aus dem dortigen Siebraum verhindert, da die auf dem Blech 14 aufgestaute Flüssigkeit einen Gegenstau zu der Suspension im Siebraum bildet. Die Rotorelemente, die zur Umwälzung der Suspension im Siebraum 1 bzw. 1ʹ der ersten Sortiereinheit 40 bzw. 40ʹ dienen, können Hydrofoils 16, aber auch Vorsprünge 23 mit in Drehrichtung vorn liegender, scharfer Kante mit radial liegender Stoßfläche sein, wie in Figur 2 und 3 dargestellt. In diesem Fall sind diese Rotorelemente durchgehende, sich über die Länge des Rotorteils erstreckende Leisten. Sie können aber auch mehrfach unterteilt sein und dann als kürzere Elemente etwa gleichmäßig über die Mantelfläche der Rotortrommel verteilt sein.

Um die Sortierleistung zu erhöhen und den Auswaschvorgang in der Waschzone B zu verbessern, kann man auch in dieser Waschzone B, die also von der dem Siebraum des ersten Sortiereinheit 40ʹ benachbarten, ersten Zone des zweiten Sortiereinheit 50ʹ gebildet wird, einen außerhalb des Siebes 9ʹ allseitig abgegrenzten Gutstoffraum 14ʺ schaffen, wie in Fig. 3A dargestellt. Er ist gebildet durch ein umlaufendes, zylinderförmiges Blech 41 und zwei Ringwände 44 und 45 an jeder Stirnseite. Eine Leitung 42 führt aus diesem Gutstoffraum heraus, dessen Durchtrittsquerschnitt durch das Ventil 43 steuerbar ist. Hierdurch wird in besonderer Weise ermöglicht, daß das Waschwasser seine Funktion auch erfüllt und somit von den Verschmutzungen möglichst viele Fasern trennt, die dann durch das Sieb 9ʹ aussortiert werden.

Im Fall von Fig. 4 sind bezüglich des ersten Rotorteils sogenannte Hydrofoils, also mit Tragflügelprofil versehene Rotorflügel vorgesehen, die etwa die gleiche Länge wie der Rotorteil haben. In diesem Fall sind die Rotorelemente 28 an an beiden stirnseitigen Enden des Rotorteils 5ʺ vorgesehenen Wendelflächen befestigt, die von hier eingängig ausgebildeten Förderschnecken 36 gebildet werden.

Im Fall der Fig. 5 trägt das erste Rotorteil 5‴ Rotorflügel in Form von schräggestellten Rippen. Durch die Schrägstellung erfolgt auch ein schnellerer Transport der Suspension vom einen zum anderen axialen Ende des Rotors 5‴.

Die Rotorteile 5ʺ und 5‴ der Figuren 4 bzw. 5 weisen als Grundkörper offene Tragtrommeln auf, die an einer Stirnseite mittels Tragflanschen 38 auf der Rotorwelle 27ʹ gehalten sind. Diese Tragflansche weisen Bohrungen 39 auf, durch welche die eingeleitete Suspension zunächst in axialer Richtung in Nähe der Rotorwelle durch die Rotortrommel zum anderen axialen Ende der Rotortrommel strömt, wo sie dann umkehrt und zu den Sortierelementen 28 bzw. 24 gelangt, um durch das Sieb 8ʹ sortiert zu werden. Da bei sind die Förderschnecken 36 so eingerichtet, daß entsprechend der Drehrichtung sie die Strömung der Suspension zu den Sortierelementen 24 bzw. 28 hin unterstützen. Es tritt auf diese Weise ein Rezirkulation der Suspension auf. Durch die Rezirkulation des am Sieb zurückgehaltenen Störstoffes wird eine konzentrierte Erfassung der spezifisch leichten Störstoffe und Verunreinigungen im Zentrum der Rotortrommel 5ʺ und eine geringere Langfaserkonzentration im Überlaufanteil erreicht, d.h. es werden mehr Langfasern durch das Sieb 8ʹ hindurch aussortiert und dem Gutstoff zugeführt. Damit wird sowohl der nachfolgende Auswasch- als auch Entwässerungsvorgang erleichtert und natürlich der Faserverlust auch reduziert.

Es werden in bezug auf den zweiten Sortierteil 50, also für die Waschzone B und Entwässerungszone C, vorzugsweise Rotorelemente in Form von einfachen Rippen oder Platten verwendet, in den Figuren 1 bis 5 mit 15 bzw. 17 bezeichnet. Deren radiale Dimension beträgt zwischen 25% und 45% des jeweils vorhandenen Innendurchmessers des betreffenden Siebes. Im Falle von Fig. 6 sind diese Platten 22 etwas schräg zur Erzeugenden der Mantelfläche dieses Rotorteils angeordnet. Sie sind etwa schraubenlinienförmig über die Mantelfläche verteilt. In diesem Fall liegt eine Vertikalaufstellung des Sortierapparats vor; in diesem Fall braucht man keinen Stauring, um am zweiten Rotorteil 5‴ eine untere Wasch- und eine obere Entwässerungszone zu bilden, da selbstverständlich aufgrund der Schwerkraft hier das Waschwasser im unteren Bereich verbleibt. Im Fall von Fig. 7 hat man auch keinen Stauring, sondern es ist hier die Rotorachse um einen kleinen Winkel z, der zwischen 15 und 45° betragen kann, gegen die Horizontale geneigt, so daß sich der erste Rotorteil 5ʹ relativ mehr unten befindet. Hierbei wird mittels eines Wehres 29, das auch verstellbar ausgebildet sein kann, die Entwässerungszone C von der Waschzone B getrennt. Hier wird auch kein Austrittsstauring nötig, sondern man kann auch hier im unteren Bereich der Entwässerungszone C ein Wehr 37 verwenden, das eine entsprechende Stauwirkung hervorruft.

In Fig. 8 ist dargestellt, daß der zweite Siebkorb 9ʺ des zweiten Sortiereinheit 50ʺ bis zum Austrittsende im Überlauf 31 verjüngend konisch ausgebildet sein kann. Die Konizität beträgt etwa zwischen 3 und 6°, wie dargestellt. Die Neigung könnte natürlich auch noch erheblich stärker sein. In diesem Falle paßt sich die radial äußere Kante der Sortierflügel 17ʹ dieser konischen Siebform an. Hierdurch könnte die Entwässerung des Unrats (Spuckstoff) verbessert werden.

Im Fall von Fig. 9 ist der Siebkorb 9‴ des zweiten Sortiereinheit 50‴ zwar zylindrisch ausgebildet, jedoch ist eine zentrale Mittelachse gegen die Rotormittelachse zum Überlaufende 31 hin schräg nach oben geneigt. Diese Neigung könnte ebenfalls wie in Fig. 8 mit zwischen 3 und 6° gewählt werden. Auch in diesem Fall muß sich entsprechend Fig. 8 die radial äußere Kante der Rotorflügel 17‴ dieser Neigung anpassen.

Die Variante gemäß Fig. 10 weist im ersten Teil einen ringförmigen Siebraum 305 auf, der zwischen einem rotationssymmetrischen Siebkorb 308 und einem trommelartigen Rotorteil 300, der die Sortierelemente 16ʹ trägt, gebildet ist. Hier ist der Durchmesser des ersten Siebes 308 wesentlich größer als der des zweiten Siebes 311, der Unterschied beträgt also mehr als 20%, vorzugsweise mehr als 50%. Hier kommen Suspensionen mit relativ geringerem Schmutzanteil, aber für hohe Durchsatzmengen in Frage. Die Zuführung der Suspension erfolgt über Leitung 74, während der Abzug der gereinigten Fasersuspension aus dem Gutstoffraum 304 über Leitung 75 vorgenommen wird. Dabei kann ebenfalls Verdünnungswasser im zweiten Siebraum 312 über die Leitung 66 und Perforationen im oberen, trommelförmigen Rotorteil, ferner auch durch den im oberen Bereich hohlen Teil der Welle 318 im Übergangsbereich zwischen ersten und zweiten Siebraum zugeführt werden. Es ist noch eine Stauscheibe 324 an der Rotorwelle 318 angebracht. Der Abzug der gereinigten Fasersuspension hinter dem zweiten Sieb 311 erfolgt durch Leitung 78. Bei dieser Variante ist am Spuckstoffaus tritt des zweiten Siebraumes 312 am Trommelteil des Rotors eine Vielzahl von Auswurfflügeln 61 mit vorzugsweise radialer Erstreckung vorgesehen, um den Spuckstoff besser in den Abzugskanal 60 befördern zu können.

## Patentansprüche

1. Sortierapparat, insbesondere zur Sortierung von stark mit Unrat und sonstigen Störstoffen belasteter Fasersuspension, mit zwei konstruktiv und funktionell hintereinandergeschalteten Sortiereinheiten (40, 50), die jeweils ein einem Rotor (6) zugeordnetes rotationssymmetrisches Sieb (8, 8ʹ, 9, 9ʹ, 9ʺ, 9‴) zur Abgrenzung eines Siebraumes (1, 3, 3ʹ) aufweisen, mit dem Rotor (6) zugeordneten, in den Siebräumen (1, 3, 3ʹ) angeordneten Sortierelementen (15, 16, 17, 17ʹ, 17ʺ, 22) und mit einem auf der anderen Seite des Siebes (8, 8ʹ, 9, 9ʹ, 9ʺ, 9‴) befindlichen Gutstoffraum (2, 4), der radial außerhalb des Siebraumes (1, 3) gelegen ist, und mit einer zwischen den beiden Sortiereinheiten (40, 50) befindlichen Blende (11), die den Übergang zwischen den beiden Siebräumen (1, 3) strömungsmäßig beeinflußt, dadurch gekennzeichnet, daß der Gutstoffraum (2) der ersten Sortiereinheit (40) durch Gegendruckmittel (Drosselventil 30) unter überatmosphärischem Druck gehalten ist, und daß der Gutstoffraum (4) und der Siebraum (3) der zweiten Sortiereinheit (50) zumindest in ihren Endbereichen mit der Atmosphäre in Verbindung stehen.

2. Sortierapparat nach Anspruch 1, dadurch gekennzeichnet, daß der Durchmesserunterschied der Siebe (8, 9) höchstens 10% des größeren Siebdurchmessers beträgt.

3. Sortierapparat nach einem der Ansprüche 1 oder 2, dadurch gekennzeichnet, daß die Blende (11), z.B. Irisblende, regelbar ist.

4. Sortierapparat nach einem der Ansprüche 1 bis 3, gekennzeichnet durch eine im Siebraum (3) der zweiten Sortiereinheit (50) schräg zur Rotorachse angeordnete Ringscheibe (7, 7ʹ), die einen Spalt mit dem Rotor (6) bildet, und den Siebraum (3) in zwei Bereiche unterteilt.

5. Sortierapparat nach einem der Ansprüche 1 bis 4, dadurch gekennzeichnet, daß die zweite Sortiereinheit (50, 50ʹ usw.) in eine der ersten Sortiereinheit benachbarte Waschzone (B) und eine Entwässerungszone (C) unterteilt ist.

6. Sortierapparat nach Anspruch 5, dadurch gekennzeichnet, daß zur Unterteilung ein Bodenwehr (29) bei leicht schräggestellter Rotorachse und Zentralachse der Sortiereinheiten (40, 50; 40ʹ, 50ʹ; usw.) vorgesehen ist.

7. Sortierapparat nach einem der Ansprüche 1 bis 6, gekennzeichnet durch ein Staublech (14, 25) im Bodenbereich des Siebkorbes (9ʹ) in der Waschzone (B).

8. Sortierapparat nach einem der Ansprüche 1 bis 7, dadurch gekennzeichnet, daß der erste, der ersten Sortiereinheit (40ʹ) benachbarte Teil des Gutstoffraumes (14ʺ) der zweiten Sortiereinheit (50ʹ) völlig für sich abgetrennt von dem übrigen Teil des Gutstoffraumes der zweiten Sortiereinheit (50ʹ) ist und einen eigenen Auslaß (42) mit Ventil oder Schieber (43) aufweist.

9. Sortierapparat nach einem der Ansprüche 1 bis 8, dadurch gekennzeichnet, daß der Siebkorb (9ʺ) des zweiten Sortierteils (50ʺ) zum Überlaufende (31) hin sich konsich verjüngend ausgebildet ist.

10. Sortierapparat nach einem der Ansprüche 1 bis 9, dadurch gekennzeichnet, daß die Achse des Siebkorbes (9‴) des zweiten Sortierteils (50‴) zwischen 5 und 10° geneigt ist.

11. Sortierapparat nach einem der Ansprüche 1 oder 3 bis 10, dadurch gekennzeichnet, daß für große Durchsatzmengen der Durchmesser des Siebkorbes (308) der ersten Sortiereinheit mindestens 50% größer als der Durchmesser des Siebkorbes (311) der zweiten Sortiereinheit ist.

## Revendications

1. L'épurateur, destiné principalement au classage de déchets et autres suspensions fibreuses chargées de matières parasites, se compose de deux unités de classage (40, 50) accouplées l'une à l'autre de façon constructive et fonctionnelle, qui présentent chacune une grille de classage à symétrie de révolution (8, 8ʹ, 9, 9ʹ, 9ʺ, 9‴) conjuguée à un rotor (6) dans le but de délimiter une chambre de classage (1, 3, 3ʹ); d'éléments de classage (15, 16, 17, 17ʹ, 17ʺ, 22) conjugués au rotor (6) et disposés dans les chambres de classage (1, 3, 3ʹ); d'une chambre des acceptés (2, 4) située de l'autre côté de la grille de classage (8, 8ʹ, 9, 9ʹ, 9ʺ, 9‴) à l'extérieur de la chambre de classage (1, 3) suivant un axe radial; d'un diaphragme (11) disposé entre les deux unités de classage (40, 50), pour réguler l'écoulement entre les deux chambres de classage (1, 3), caractérisées par le fait que la chambre des acceptés (2) de la première unité de classage (40) est maintenue sous une pression supra-atmosphérique par un dispositif de contre-pression (vanne d'étranglement 30), et que la chambre des acceptés (4) et la chambre de classage (3) de la deuxième unité de classage (50) sont en contact avec l'air atmosphérique pour ce qui est du moins de leurs extrémités.

2. Epurateur suivant revendication 1, caractérisé par le fait que la différence de diamètres des grilles de classage (8, 9) n'excède pas 10% du plus grand diamètre de la grille.

3. Epurateur suivant les revendications 1 ou 2, caractérisé par le fait que le diaphragme (11), p. ex. l'iris, est réglable.

4. Classeur suivant l'une des revendications 1 à 3, caractérisé par le disque incliné (7, 7ʹ) disposé sur l'axe du rotor dans la chambre de classage (3) de la deuxième unité de classage, lequel forme un entrefer avec le rotor (6) et divise la chambre de classage (3) en deux parties.

5. Classeur suivant l'une des revendications 1 à 4, caractérisé par le fait que la deuxième unité de classage (50, 50ʹ, etc.) est subdivisée en une zone de lavage (B) adjacente à la première unité de classage, et en une zone d'égouttage (C).

6. Classeur suivant la revendication 5, caractérisé par le fait que, pour la subdivision de la chambre de classage, un déversoir (29) a été prévu dans le fond de la chambre lorsque l'axe du rotor et L'axe central des unités de classage (40, 50, 40ʹ, 50ʹ, etc.) se trouvent sur un plan légèrement incliné.

7. Classeur suivant l'une des revendications 1 à 6, caractérisé par une tôle de retenue (14, 25) au niveau du fond du panier de classage (9ʹ) dans la zone de lavage (B).

8. Classeur suivant l'une des revendications 1 à 7, caractérisé par le fait que la première partie, adjacente à la première unité de classage (40ʹ), de la chambre des acceptés (14ʺ) de la deuxième unité de classage (50ʹ) est complètement séparée du reste de la chambre et dispose de son propre orifice de purge (42) fermé par une vanne (43).

9. Classeur suivant l'une des revendications 1 à 8, caractérisé par le fait que le panier de classage (9ʺ) de la deuxième unité de classage (50ʺ) présente une dépouille conique pour le trop-plein (31).

10. Classeur suivant l'une des revendications 1 à 9, caractérisé par le fait que l'axe du panier de classage (9‴) de la deuxième unité de classage (50‴) a un angle d'inclinaison compris entre 5 et 10°.

11. Classeur suivant l'une des revendications 1 ou 3 à 10, caractérisé par le fait que pour de grands débits, le diamètre minimum du panier de classage (308) de la première unité de classage est supérieur de 50% à celui du panier de classage (311) de la deuxième unité.

## Claims

1. Screening machine, especially for the screening of a fibre suspension heavily contaminated with rejects and other contraries, with two screening units (40, 50) following each other with respect to design and function, each of them provided with a rotor-associated rotation-symmetric screen (8, 8ʹ, 9, 9ʹ, 9ʺ, 9‴) enclosing a screening compartment (1, 3, 3ʹ), with screening elements (15, 16, 17ʹ, 17ʺ, 22) which are associated to the rotor (6) and arranged in the screening compartments (1, 3, 3ʹ) and with accepts compartments (2, 4) on the other side of the screen (8, 8ʹ, 9, 9ʹ, 9ʺ, 9‴) being radially arranged outside the screening compartment (1, 3), and with an orifice (11) between the two screening units (40, 50) which influences the flow passage between the two screening compartments (1, 3), characterized by the fact, that the accepts compartment (2) of the first screening unit (40) is maintained under atmospheric excess pressure by a backpressure device (throttle valve 30) and that the accepts compartment (4) and the screening compartment (3) of the 2nd screening unit (50) are in connection with the atmosphere at least in their end sections.

2. Screening machine according to claim 1, characterized by the fact that the diameter difference of the screens (8, 9) is max. 10% of the larger screen diameter.

3. Screening machine according to one of the claims 1 or 2, with the characteristic that the orifice (11), e.g. iris diaphragm, can be regulated.

4. Screening machine according to one of the claims 1 to 3, characterized by an annular disk (7, 7ʹ) arranged inclined to the rotor axle in the screening compartment (3) of the 2nd screening unit (50); this annular disk is forming a gap with the rotor (6) and subdivides the screening compartment (3) in two areas.

5. Screening machine according to one of the claims 1 to 4, characterized by the feature that the 2nd screening unit (50, 50ʹ, etc.) is subdivided into a washing zone (B) adjacent to the 1st screening unit and a dewatering zone (C).

6. Screening machine according to claim 5, characterized by the fact that for a subdivision a bottom damming plate (29) with somewhat inclined rotor axle and central axle of the screening units (40, 50, 40ʹ, 50ʹ, etc.) has been provided.

7. Screening machine according to one of the claims 1 to 6, characterized by a damming plate (14, 25) in the bottom range of the screen basket (9ʹ) in the washing zone (B).

8. Screening machine according to one of the claims 1 to 7, characterized by the fact that the first area of the accepts compartment (14ʺ) of the 2nd screening unit (50ʹ) adjacent to the 1st screening unit (40ʹ) is completely separated form the other areas of the accepts compartment of the 2nd screening unit (50ʹ) and is provided with its own outlet (42) with valve (43).

9. Screening machine according to one of the claims 1 to 8, characterized by the design that the screen basket (9ʺ) of the 2nd screening unit (50ʺ) is tapered towards the overflow end (31).

10. Screening machine according to one of the claims 1 to 9, characterized by the fact that the axle of the screen basket (9‴) of the 2nd screening unit (50‴) has an inclination between 5° and 10°

11. Screening machine according to one of the claims 1 or 3 to 10, characterized by the fact that for greater throughputs the diameter of the screen basket (308) of the first screening unit is larger by min. 50% than the diameter of the screen basket (311) of the 2nd screening unit.
